# EUROPÄISCHE PATENTANMELDUNG

(11) **EP 0 001 444 A1**
(43) Veröffentlichungstag der Anmeldung: **18.04.1979**
(21) Anmeldenummer: 78101047.5
(22) Anmeldetag: 02.10.1978
(51) Int. Cl.: H01H 31/28, H01H 3/32, H01H 31/04

(54) **Hochspannungs-Trennschalter**

(30) Priorität: 04.10.1977 DE 2744550
(71) Anmelder: BROWN, BOVERI & CIE Aktiengesellschaft Mannheim, D-6800 Mannheim Käfertal (DE)
(72) Erfinder: Hahn, Walter, D-6000 Frankfurt/Main 60 (DE)
(74) Vertreter: Kempe, Wolfgang

(57) **Zusammenfassung**

Der als Klapptrennschalter ausgebildete Hochspannungs-Trennschalter besitzt auf einem Schottungsisolator einen Schaltkopf an dem der Schaltarm (5) befestigt ist. Dieser Schaltkopf weist ein Gleitlager mit einem angetriebenen Schlitten (12) auf, auf dem ein eine Kulisse (30) aufweisendes scheibenförmiges Element (19) drehbar gelagert ist. Die Kulisse (30) wirkt mit einem am Schaltkopf befestigten Führungsstift (20) zusammen und ist so geformt, daß sie in Verbindung (19) mit der Schlittenbewegung das scheibenförmige Element und damit den Schaltarm (5) in eine Klappbewegung mit anschließender, zur Verriegelung dienender Hubbewegung versetzt.

## Beschreibung

Die Erfindung bezieht sich auf einen als Hochspannungs-Trennschalter ausgebildeten Zweistützer-Klapptrennschalter mit einem auf dem ersten Stützer fest angeordneten Kontakt und einem auf dem zweiten Stützer angeordneten Schaltarm als beweglichen Kontakt sowie einen auf dem zweiten Stützer befindlichen Schaltkopf zur Umwandlung der Drehbewegung eines Antriebes in eine Klappbewegung des Schaltarmes.

Im Zuge einer gesteigerten elektrischen Leistungsübertragung ist man bestrebt, Schaltgeräte für sehr hohe Spannungsebenen und einen Nennstrom von mehreren Tausend Ampere zu entwickeln. Wegen den Abmessungen, die ein Hochspannungs-Trennschalter für diese Spannungsebenen haben muß, sind aufgrund der mechanischen Festigkeit des Trenners, Pantographentrenner oder Drehtrenner weniger geeignet, während der Zweistützer-Klapptrennschalter von seiner konstruktiven Konzeption her die geforderte mechanische Stabilität aufweist.

Es ist ein Klapptrennschalter'mit einem auf dem Grundrahmen befestigten Antrieb, der die Schaltbewegung über einen Drehisolator auf einen Schaltkopf überträgt, bekanntgeworden, in welchem die Drehbewegung über eine Kurbel und ein Gestänge in eine Klappbewegung des Schaltarmes umgewandelt wird. Die Verriegelung in Einschaltstellung geschieht so, daß der Schaltarm nach der Klappbewegung noch eine kompliziert vorzunehmende Stich-Drehbewegung ausführt und sich dabei mit dem festen Kontaktstück verhakt. Der Schalter ist somit in seinem Aufbau relativ aufwendig.

Der Erfindung liegt die Aufgabe zugrunde, einen Hochspannungs-Klapptrennschalter mit einem Antriebsmechanismus zu schaffen, mit dem sich auf einfache Art die Klappbewegung sowie die sich anschließende Verriegelungsbewegung des Schaltarmes realisieren lassen.

Diese Aufgabe wird erfindungsgemäß dadurch gelöst, daß der Schaltkopf ein Gleitlager mit einem von dem Antrieb betätigten Schlitten aufweist, auf dem ein scheibenförmiges Element, an dem der Schaltarm befestigt ist, drehbar gelagert ist, welches Element senkrecht über seiner Drehachse eine Kulisse aufweist, die mit einem am Schaltkopf befestigten Führungsstift zusammenwirkt und so geformt ist, daß sie in Verbindung mit der Schlittenbewegung das scheibenförmige Element und damit den Schaltarm während eines Einschaltvorganges in eine Klappbewegung mit anschließender, zur Verriegelung und Schließung des Trennschalters dienender Hubbewegung versetzt.

Eine zweckmäßige Aus- und Weiterbildung der Erfindung kann darin bestehen, daß das scheibenförmige Element als ein auf dem Gleitlager drehbar gelagerter Winkelhebel ausgebildet ist, an dessen einem Hebel der Schaltarm befestigt ist, während der andere Hebel mit der Kulisse versehen ist. Dabei kann die Kulisse eine annähernd S-förmige Form aufweisen, so daß bei Verdrehung des Winkelhebels der Führungsstift in einem Kurvenbereich der Kulisse den Schaltarm verdreht und im anderen Bereich den Schaltarm bei Bewegung in Ausschaltstellung verriegelt bzw. bei umgekehrter Bewegung entriegelt.

Eine vorteilhafte Ausgestaltung der Kulisse kann dahin gehen, daß zur Erzielung der Ent- oder Verriegelungsbewegung des Schaltarmes in axialer Richtung in Einschaltstellung die Kulisse (im Bereich E-F) einen geradlinigen Verlauf aufweist.
Zur Verriegelung kann der Schaltarm an seinem freien Ende Verriegelungsmittel aufweisen, die durch die Hubbewegung des Schaltarmes mit entsprechenden Geganelementen am festen Kontakt verklinken. Dabei kann das Verriegelungselement am Schaltarm nasenförmig ausgebildet sein und den festen Kontakt an seiner Unterseite hintergreifen.

Die mit der Erfindung erzielten Vorteile bestehen insbesondere darin, daß durch das Zusammenwirken von Schlittenbewegung und Kulissenführung im Schaltkopf die Klappbewegung des Schaltarmes mit der sich anschließenden Schließbewegung der Kontakte und der damit verbundenen Arretierbewegung des Schaltarmes sich auf einfache Art realisieren läßt.

Weitere Vorteile sowie empfehlenswerte Merkmale der Erfindung gehen aus der folgenden Beschreibung eines Ausführungsbeispieles in Verbindung mit den Figuren hervor.

Es zeigt
Fig. 1 einen Klapptrennschalter in schematischer Darstellung,
Fig. 2 einen Längsschnitt in der Ebene II - II des Schaltkopfes des Klapptrennschalters nach Fig. 1,
Fig. 3 einen Querschnitt in der Ebene III - III des Schaltkopfes,
Fig. 4 eine Draufsicht auf den Schaltkopf,
Fig. 5 eine Ausführungsform der Kulisse,
Fig. 6 den Schaltarm nach der Klappbewegung, bevor
und⁷ er in _{K}oₙtaktschließstellung bzw. Verriegelungs- r stellung geht,
Fig. 8 den Schaltarm in Kontaktschließstellung
und 9 und in Verriegelungsstellung.

In Figur 1 ist schematisch ein Zweistützer-Klapptrennschalter dargestellt. Dieser besitzt einen Tragrahmen 1, auf dem zwei Stützisolatoren 2 und 3 befestigt sind. Der Stützisolator 2 trägt an seiner Oberseite einen festen Kontakt 4, während auf dem Stützisolator 3 als beweglicher Kontakt ein Schaltarm 5 mit einem Schaltkopf 6 angeordnet ist, der die Drehbewegung eines Antriebes 7, beispielsweise eines Elektromotors, über einen Drehisolator 8 mit einer Antriebswelle 9 in eine Klappbewegung des Schaltarmes 5 umwandelt.

Die Schnittdarstellungen nach den Figuren 2 und 3 zeigen den Aufbau des Schaltkopfes 6, der ein kastenförmiges, oben offenes Gehäuse 10 aufweist, in das an seiner Unterseite Gewindebohrungen 34 zur Befestigung des Gehäuses 10 auf dem Stützisolator 3 eingelassen sind. An der Bodeninnenseite ist ein Gleitlager 11 (Figur 3) angebracht, auf dem ein Schlitten 12 gleitend gelagert ist. Das Gleitlager ist aus zwei am Boden des Gehäuses 10 angeformten bzw. befestigten freitragenden und einander zugekehrten Stegen 27 gebildet, die in zwei zu beiden Seiten des Schlittens angeordneten Nuten 28 greifen und den Schlitten 12 dadurch führen. Der Schlitten ist über ein Gestänge 13 mit einer an der Antriebswelle 9 innerhalb des Gehäuses 10 befestigten Antriebskurbel 14 verbunden. Der Schlitten hat die Form eines U-Profils, durch dessen Schenkel 15, 16 ein Lagerbolzen 17 geführt ist und auf dem ein Winkelhebel 29 drehbar gelagert ist. An der einen Hebelseite 18 des Winkelhebels ist der Schaltarm 5 befestigt, während die andere Hebelseite 19 eine Kulisse 30 aufweist, durch die ein Führungsstift 20 gesteckt ist, der in an den Seitenwänden den Gehäuses 10 angebrachten Tragelementen bei 31 gehaltert ist.

Es ist auch möglich den Winkelhebel 29 in seinem unteren Bereich in Längsrichtung zu schlitzen und ihn auf einem Steg des Schlittens 12 drehbar zu lagern.

Die Draufsicht in Figur 4 zeigt unter anderem den Winkelbereich von ca. 190⁰, in dem sich die Antriebskurbel 14 bewegt. Es ist zu erkennen, daß die Antriebskurbel zu beiden Seiten über den gestreckten Winkel von 180⁰ um etwa 5° über die Totpunktlage zur Verriegelung des Schaltarmes in Einschalt- bzw. Ausschaltstellung hinausdreht.

Der Schaltarm 5 besteht aus einem Rohrprofil mit kreisförmigem Querschnitt, an dessen freiem Ende ein Kontaktstück 22 (Figur 6 bis 9) befestigt ist. Das Kontaktstück ist beidseitig, quer zu seiner Längsachse, mit zwei flachen Nuten 24 und zwei flachen Stegen 25 versehen, wobei auf den Stegen Kontaktbahnen 26 aus elektrisch gut leitendem Material aufgebracht sind. An der Stirnseite des Kontaktstückes 22 ist ein Fanghaken 23 angeordnet, der in Einschaltstellung den festen Kontakt 4 an seiner Unterseite hintergreift.

Der feste Kontakt 4 auf dem Stützisolator 2 besteht aus einem U-Profil, an dessen Schenkelinnenseiten jeweils gegenüberliegend, insgesamt vier aus Flachmaterial hergestellte Federkontakte 21 angebracht sind. Die Federkontakte sind einseitig befestigt und ragen mit ihren freien, leicht umgebogenen Enden teilweise in die Nuten 24 des Kontaktstückes hinein, wenn der Schaltarm während des Schließens die Klappbewegung bereits ausgeführt hat, aber noch nicht in Kontaktschließstellung bzw. Verriegelungsstellung gegangen ist. Die Gewindebohrungen 35 dienen zur Befestigung des Kontaktes 4 an dem Stützisolator 2.

In der Fig. 5 ist die Kulisse 30 dargestellt, die annähernd S-förmig gebogen ist und dabei einen geraden Bereich E-_{F}, einen S-förmig gebogenen Bereich F-G und wiederum einen geraden Bereich G-H besitzt. Die S-förmige Krümmung erfolgt längs des Kurvenstückes 32 und 33, wobei das Kurvenstück 32 in andere Richtung gekrümmt ist als das Kurvenstück 33. Die Ausgestaltung der Kulisse ist dem erforderlichen Bewegungsablauf des Klapptrennschalters angepasst. Dies sei im folgenden näher erläutert: Zum öffnen des Klapptrennschalters, d.h. also zum Verschwenken des Schaltarmes 5 in die Ausschaltstellung, dreht sich die Antriebskurbel entgegen dem Uhrzeigersinn aus der Stellung "A" in die Stellung "B". Dabei bewegt sich der Schlitten nach links, so daß der Führungsstift 20 aus der Stellung E in die Stellung F auf einer geraden Linie, die parallel zu der Schaltarmachse verläuft, gleitet. Der Winkelhebel 29 bleibt bezogen auf den Schlitten 12 zunächst in Ruhe. Gleichzeitig gleiten auch die Federkontakte 21 von den Kontaktbahnen 26 des Kontaktstückes 22 in die Nuten 24 (Fig. 6) und der Schaltarm wird entriegelt, in dem-der Fanghaken 23 durch die axiale Bewegung des Schaltarmes sich von der.Unterseite des festen Kontaktstückes löst. Sowie sich die Antriebskurbel weiterdreht, d.h. aus der Stellung B in die Stellung C, wird der Winkelhebel 29 von dem Führungsstift 20, der auf der Kulisse 30 entlanggleitet, verdreht, wodurch der Schaltarm 5 in Ausschaltstellung bewegt wird. Durch den Kurvenbereich 32 der Kulisse 30 wird der Winkelhebel zunächst stark beschleunigt und in einem mittleren Kurvenbereich hört die Klappbewegung auf, da dort (Bezugsziffer 34ä die Kulisse geradlinig ist. An den geradlinigen Bereich 34a schließt sich ein zu dem Bereich 32 entgegengesetzt gekrümmter Bereich 33 an, wodurch der Schaltarm in eine Verriegelungsstellung gelangt (Stellung G des Führungsstiftes 207). Aufgrund des sich an die Krümmung 33 anschließenden geraden Bereiches zwischen G und H wird eine endgültige Verriegelung des Schalters in Ausschaltstellung erzielt. Die Bewegung von G nach H entspricht dann der Bewegung der Antriebskurbel von C nach D. Der Schaltarm erreicht die Ausschaltstellung (Stellung G des Führungsstiftes 20) bei einem Schaltwinkel von ca. ₇₀⁰_{.}

Der Kurvenabschnitt 32 plus 34a der Kulisse ist gemäß einem berechneten Drehmoment ausgebildet. Wünscht man eine lineare öffnungsgeschwindigkeit, so wird der Gesamtbereich aus einem Viertelkreis gebildet. Soll der Schaltarm mit erhöhter _{A}nfangsgeschwindigkeit aufgeklappt werden, so ist der Bereich 32 gegenüber dem weiteren Verlauf mit einem engeren Kurvenradius auszuführen.

Aufgrund der Kulissensteuerung bewegt sich der Schaltarm beim Ausschalten nicht linear und gleichmäßig, sondern, wie oben erwähnt, in folgender Weise:
- Axiale Bewegung im Bereich E-F (entspricht der Bewegung der Antriebskurbel 14 von A nach B)
- schnelles Aufklappen im Bereich von F bis zum Ende des Kurvenbereiches 32, wo die Klappbewegung aufhört und Einfahren in eine Verriegelungsstellung im Kurvenbereich 33.bis Stellung G mit Schaltwinkel 70° (Kurbelbewegung von B nach C)und
- endgültige Verriegelung durch Bewegung von G nach H (entspricht der Drehung der Antriebskurbel von C nach D).

Der Einschaltvorgang des Klapptrennschalters verläuft in umgekehrter Reihenfolge und soll nicht mehr weiter beschrieben werden.

## Patentansprüche

1. Als Hochspannungs-Trennschalter ausgebildeter Zwefstützer-Klapptrennschalter mit einem auf dem ersten Stützer (2) fest angeordneten Kontakt (4) und einem auf dem zweiten Stützer (3) angeordneten Schaltarm (5) als beweglichen Kontakt sowie einem auf dem zweiten Stützer befindlichen Schaltkopf (6) zur Umwandlung der Drehbewegung eines Antriebes (7) in eine Klappbewegung des Schaltarmes (5), dadurch gekennzeichnet, daß der Schaltkopf (6) ein Gleitlager (11) mit einem von dem Antrieb (7) betätigten Schlitten (12) aufweist, auf dem ein scheibenförmiges Element (29), an dem der Schaltarm (5) befestigt ist, drehbar gelagert ist, welches Element annähernd senkrecht über seiner Drehachse eine Kulisse (30) aufweist, die mit einem am Schaltkopf befestigten Führungsstift (20) zusammenwirkt und so geformt ist, daß sie in Verbindung mit der Schlittenbewegung das scheibenförmige Element und damit den Schaltarm während eines Einschaltvorganges in eine Klappbewegung mit anschliessender, zur Verriegelung und Schließung des Trennschalters dienender Hubbewegung versetzt.

2. Hochspannungs-Trennschalter nach Anspruch 1, dadurch gekennzeichnet, daß das scheibenförmige Element als ein auf dem Gleitlager (11) drehbar gelagerter Winkelhebel (29) ausgebildet ist, an dessen einem Hebel der Schaltarm (5) befestigt ist, während der andere Hebel mit der Kulisse (30) versehen ist.

3. Hochspannungs-Trennschalter nach den Ansprüchen 1 und 2, dadurch gekennzeichnet, daß die Kulisse (30) eine annähernd S-förmige Form aufweist, so daß bei Verdrehung des Winkelhebels der Führungsstift (20) in einem Kurvenbereich(32) der Kulisse (30) den Schaltarm (5) verdreht und im anderen Bereich den Schaltarm (5) bei Bewegung in Ausschaltstellung verriegelt bzw. bei umgekehrter Bewegung entriegelt.

4. Hochspannungs-Trennschalter nach den Ansprüchen ' 1 bis 3, dadurch gekennzeichnet, daß zur Erzielung der Ent- oder Verriegelungsbewegung des Schaltarmes in axialer Richtung in Einschaltstellung die Kulisse (30) (im Bereich E-F) einen geradlinigen Verlauf aufweist.

5. Hochspannungs-Trennschalter nach Anspruch 1, dadurch gekennzeichnet, daß der Schaltarm (5) an seinem freien Ende Verriegelungsmittel aufweist, die durch die Hubbewegung des Schaltarmes mit entsprechenden Gegenelementen am festen Kontakt verklinken.

6. Hochspannungs-Trennschalter nach den Anspruchen 1 und 4, dadurch gekennzeichnet, daß das Verriegelungsmittel am Schaltarm nasenförmig ausgebildet ist, und den festen Kontakt (4) an seiner Unterseite hintergreift.
